# EUROPÄISCHE PATENTANMELDUNG

(11) **EP 4 704 252 A1**
(43) Veröffentlichungstag der Anmeldung: **04.03.2026**
(21) Anmeldenummer: 25196838.4
(22) Anmeldetag: 19.08.2025
(51) Int. Cl.: H01Q 3/24, H01Q 3/26, H01Q 21/24, H01Q 25/00, H01Q 21/08

(54) **STEUERVORRICHTUNG UND EIN VERFAHREN ZUM STEUERN EINES ELEKTRONISCH SCHWENKBAREN ANTENNENARRAYS**

(30) Priorität: 30.08.2024 DE 102024124892
(71) Anmelder: HENSOLDT Sensors GmbH, 82024 Taufkirchen (DE)
(72) Erfinder: GOTTSCHEBER, Holger, 82024 Taufkirchen (DE)
(74) Vertreter: LifeTech IP Spies & Behrndt Patentanwälte PartG mbB

(57) **Zusammenfassung**

Es ist eine Steuervorrichtung (50) für ein elektronisch schwenkbares Antennenarray (100) offenbart. Das Antennenarray (100) umfasst mehrere benachbarte Subaperturen (110, 120, ...) mit jeweils einer Vielzahl von Antennenelementen (111, 112, 121, 122,...). Jede Subapertur (110, 120, ...) ist ausgebildet, um einen schwenkbaren Antennenkegel (210, 220, ...) zu erzeugen. Die Steuervorrichtung (50) ist ausgebildet, um selektiv die folgenden Modi zu steuern: einen ersten Modus (M1), bei dem zumindest zwei Antennenkegel (210, 220) von zumindest zwei Subaperturen (110, 120) überlappen; einen zweiten Modus (M2), bei dem zwei Antennenkegel (210, 220) von zumindest zwei Subaperturen (110, 120) benachbart zueinander angeordnet werden, um einen Fächer von Antennenkegeln (110, 120) zu bilden; und einen dritten Modus (M3), bei dem zumindest einer der Antennenkegel (110, 120) geschwenkt wird, während eine anderer der Antennenkegel (110, 120) richtungsfest bleibt.

## Beschreibung

Die vorliegende Erfindung bezieht sich auf eine Steuervorrichtung, ein Verfahren zum Steuern eines elektronisch schwenkbares Antennenarray und insbesondere auf ein Radar ESM AESA (ESM, Electronic Support Measure; AESA, Active Electronically Scanned Array-Antenna).

### HINTERGRUND

Konventionelle Antennenanlagen umfassen drehende Antennen (sogenannte Spinning-Antenna), lineare Interferometer, zirkulare Interferometer (z.B. angeordnet als Kreisgruppen), Sektor-Antennen mit Auswertungen der Amplitudendiagramme und andere mehr. Die zuletzt genannten Antennen sind mechanisch starr und können nur für einen gebauten Zweck genutzt werden. Insbesondere ist es bei konventionellen Antennenanlagen nicht möglich, diese für andere Zwecke umzuprogrammieren. So kann beispielsweise ein Interferometer nicht zu einer Antenne mit einem hohen Antennengewinn umprogrammiert werden. Ebenso kann eine mechanische Antenne mit hohem Antennengewinn wie beispielsweise ein Parabolspiegel oder eine Horn-Antenne, nicht zu einer Antenne mit einem großen Sichtfeld umgestaltet oder rekonfiguriert werden.

Daher besteht ein Bedarf nach Antennenanlagen, die flexibel für verschiedene Einsatzgebiete nutzbar sind, um sie flexibel an die Bedürfnisse der Nutzer anzupassen.

### KURZBESCHREIBUNG DER ERFINDUNG

Zumindest ein Teil der obengenannten Probleme wird durch eine Steuervorrichtung nach Anspruch 1 und ein Verfahren zum Steuern eines elektronisch-schwenkbaren Antennenarrays nach Anspruch 12 gelöst. Die abhängigen Ansprüche beziehen sich auf vorteilhafte Ausgestaltungen der Gegenstände der unabhängigen Ansprüche.

Die vorliegende Erfindung bezieht sich auf eine Steuervorrichtung für ein elektronisch-schwenkbares Antennenarray. Das Antennenarray umfasst mehrere benachbarte Subaperturen mit jeweils einer Vielzahl von Antennenelementen. Jede Subapertur ist ausgebildet, um einen schwenkbaren Antennenkegel zu erzeugen. Die Steuervorrichtung ist ausgebildet, um selektiv die folgenden Modi zu steuern:
- einen ersten Modus, bei dem zumindest zwei Antennenkegel von zumindest zwei Subaperturen überlappen;
- einen zweiten Modus, bei dem zwei Antennenkegel von zumindest zwei Subaperturen benachbart zueinander angeordnet werden, um einen Fächer von Antennenkegeln zu bilden; und
- einen dritten Modus, bei dem zumindest einer der Antennenkegel geschwenkt wird, während eine anderer der Antennenkegel richtungsfest bleibt.

Die Überlagerung der zumindest zwei Subaperturen kann vollständig ausgebildet sein und bietet den Vorteil, dass ein großer Antennengewinn ermöglicht wird. Die Auffächerung der Subaperturen kann im Azimut und/oder in der Elevation geschehen. Es versteht sich weiter, dass mehrere oder alle Modi nicht gleichzeitig angesteuert werden (können aber). Zu einem bestimmten Zeitpunkt braucht das Antennenarray nur einem der Modi konfiguriert sein.

Eine Subapertur kann beispielsweise dadurch definiert sein, dass sie eine Vielzahl von Antennenelementen (sogenannten Strahler) umfasst, die miteinander zusammen angesteuert werden können, um einen Antennenkegel (Strahl oder Beam) zu erzeugen. Der Antennenkegel kann über die Steuerung geschwenkt werden. Das Schwenken des Antennenkegels kann durch eine Einstellung der einzelnen Phasenversätze oder Verzögerungen für Antennensignal der einzelnen Antennenelemente erfolgen. Die Antennenelemente sind typischerweise alle in einen vorbestimmten Abstand voneinander angeordnet, der so gewählt werden kann, dass Neben- oder Seitenkeulen in der Antennencharakteristik unterdrückt werden. Die Vielzahl der Antennenelemente des Antennenarrays können gemäß Ausführungsbeispielen flexibel in Subaperturen aufgeteilt werden, wobei jede Subapertur einen einzelnen Hauptstrahl erzeugt und diesen unabhängig schwenken kann.

Optional sind im ersten Modus alle Antennenkegel (aller Subaperturen) überlappend angeordnet und können gemeinsam schwenkt werden (z.B. in Azimut und Elevation). Die Überlappung kann dadurch erreicht werden, dass alle Antennenkegel in eine gleiche Richtung in Azimut und Elevation ausgerichtet werden. Sie sind z.B. alle auf eine Position im Beobachtungsgebiet gerichtet.

Optional sind im zweiten Modus alle Antennenkegel (aller Subaperturen) fächerförmig nebeneinander angeordnet. In diesem Fall sind die Antennenkegel in verschiedene Richtungen ausgerichtet, d.h. sind auf verschiedene Positionen im Beobachtungsgebiet gerichtet.

Optional sind im zweiten Modus Antennenkegel fächerförmig nebeneinander angeordnet, wobei die fächerförmige Anordnung als Fächer schwenkbar ist. Das Schwenken kann in der Elevation (wenn der Fächer im Azimut aufgespannt wurde) oder im Azimut erfolgen (wenn der Fächer in der Elevation aufgespannt wurde).

Zumindest zwei der benachbarten Subaperturen können in der Lage sein, um im Amplitudenmonopulsverfahren eine Peilung durchzuführen. Optional ist die Steuervorrichtung dann ausgebildet, um im zweiten Modus mittels der zumindest zwei benachbarten Subaperturen eine Peilung im Amplitudenmonopulsverfahren durchzuführen.

Für einen Fachmann ist klar, dass beim Amplitudenmonopulsverfahren Amplitudenwerte eines Pulses (z.B. von einem Sender oder Emitter im Beobachtungsgebiet) von verschiedenen Subaperturen verglichen werden. Wenn die Antennenkegel der Subaperturen in verschiedene Richtungen ausgerichtet sind, unterscheiden sich die Amplitudenwerte von ein und derselben Quelle aufgrund der Antennencharakteristik beträchtlich. Daher sind benachbarte Subaperturen für eine Fächeranordnung (zweiter Modus) für eine Peilung in Richtung der Auffächerung besonders gut geeignet.

Zumindest zwei der benachbarten Subaperturen können weiter in der Lage sein, um im Phasenmonopulsverfahren eine Peilung durchzuführen. Optional ist die Steuervorrichtung dann ausgebildet, um im ersten Modus mittels der überlappenden Subaperturen eine Peilung im Phasenmonopulsverfahren durchzuführen.

Für einen Fachmann ist klar, dass beim Phasenmonopulsverfahren Phasenlagen eines Pulses (z.B. von einem Sender oder Emitter im Beobachtungsgebiet) von verschiedenen Subaperturen verglichen werden. Wenn die Antennenkegel von Subaperturen in eine gleiche Richtung ausgerichtet sind, unterscheiden sich die Amplitudenwerte nicht oder kaum. Dafür ändert sich aber die Phasenlage aufgrund der unterschiedlichen Entfernung der beabstandeten Subarturen zu dem Sender deutlich. Daher sind beabstandete Subaperturen mit überlappenden Antennenkeulen (erster Modus) für eine Peilung in Richtung der Beabstandung besonders gut geeignet.

Optional umfasst das Antennenarray konfigurierbare Phasenschieber und/oder konfigurierbare Echtzeitverzögerer, um Phasenlagen von Antennensignalen von der Vielzahl von Antennenelementen adaptiv einzustellen.

Optional kann die Steuervorrichtung ausgebildet sein, um eine oder mehrere der schwenkbaren Antennenkegel durch ein Phasen-Spoiling aufzuweiten. Beispielsweise können die Phasenschieber und/oder die Echtzeitverzögerer jedem Antennenelement zugeordnet werden, um die Phasenlage jedes Antennenelement zu ändern und so den Strahl zu schwenken bzw. zu fokussieren. Beim Phasen-Spoiling wird das Fokussieren ganz bewusst aufgehoben oder abgeschwächt, sodass sich das Erfassungsgebiet vergrößert. Das kann für schnell bewegte Objekte sinnvoll sein.

Es ist aber nicht zwingend, dass jedes Antennenelement einen zugehörigen Echtzeitverzögerer/Phasenschieber als Stellglied aufweist. Beispielsweise können die Echtzeitverzögerer/Phasenschieber nur den Spalten (oder Zeile) zugeordnet werden, sodass die Signale der Antennenelemente in einer Zeile (oder Spalte) ohne ein Stellglied addiert werden. Das hätte dann zur Folge, dass ein Schwenken in der Spaltenrichtung (Elevation) oder Zeilenrichtung nicht mehr möglich ist und es könnte nur noch in Richtungen geschwenkt werden, die senkrecht zu den Zeilen/Spalten zeigen, die einen gemeinsamen Phasenschieber/ Echtzeitverzögerer aufweisen. Dieser Mangel könnte z.B. über eine Auffächerung gemäß Ausführungsbeispielen behoben werden. Somit ließen sich Hardwarekomponenten einsparen und die Steuerung kann beschleunigt werden.

Optional sind die Antennenelemente ausgebildet, um Radarsignale verschiedener Polarisationen zu empfangen (oder auch zu senden), wobei zugehörige Umschalter eine Auswahl aus den verschiedenen Polarisationen ermöglichen. Optional ist die Steuervorrichtung dann ausgebildet, um zwischen den verschiedenen Polarisationen zu schalten. Hiermit lässt sich die Polarisation eines Senders bestimmen, die in der Aufklärung in der Regel unbekannt ist. Um für alle Polarisationen sensibel zu sein, kann zum Empfang eine zirkulare Polarisation verwendet werden (und die Verluste können z.B. auf 3dB begrenzt werden). Falls die Lage der Polarisation bestimmt werden soll, werden gleichzeitig horizontal- und vertikal-polarisierte Signale empfangen und dann das stärkste Signal bestimmt.

Ausführungsbeispiele beziehen sich auch auf ein elektronisch-schwenkbares Antennenarray mit mehreren benachbarte Subaperturen, die jeweils eine Vielzahl von Antennenelementen umfassen, und eine zuvor beschriebene Steuervorrichtung aufweisen. Jede Subapertur ausgebildet ist, um (nur) einen schwenkbaren Antennenkegel zu erzeugen. Das Antennenarray ist beispielsweise eine phasengesteuerte Antenne (phased arrays) oder eine zeitgesteuerte Antenne (timed arrays) und wird vor allem als Empfangsantenne betrieben (z.B. zur Aufklärung von unbekannten Objekten/Emitter).

Optional sind alle benachbarten Antennenelemente in einen oder mehreren vorbestimmten Abständen voneinander angeordnet. Diese vorbestimmten Abstände bezieht sich auch auf Antennenelementen, die zu verschiedenen Subaperturen gehören. Der vorbestimmte Abstand im Azimut kann sich von dem vorbestimmten Abstand in der Elevation unterscheiden und soll bestimmte Schwenkbereiche sicherstellen, die in der Elevation und im Azimut verschieden sein können. So kann im Azimut ein Schwenkbereich von z.B. +/-60° und in der Elevation von 20° oder +/- 20° wünschenswert sein. Die vorbestimmten Abstände können beispielsweise kleiner als eine halbe Wellenlänge der Nutzfrequenz gewählt werden. Zum Beispiel kann der vorbestimmte Abstand 8,5 mm oder 11 mm für 18GHz Nutzfrequenz betragen, um gewünschte Schwenkungen von z.B. +/- 60° oder +/- 20° zu erreichen.

Optional umfasst das Antennenarray zumindest für einige Antennenelemente eine oder mehrere der folgendes zugehörigen Komponenten: Echtzeitverzögerer, Phasenschieber, Umschalter für verschiedene Polarisationen. Wie zuvor erwähnt, können die Antennenelemente in jeder Spalte oder in jeder Zeile jeweils eines dieser Komponenten aufweisen.

Ausführungsbeispiele beziehen sich auch auf ein Verfahren zum Ansteuern eines elektronisch-schwenkbaren Antennenarrays, wie es zuvor definiert wurde. Die Ansteuerung wird durch eine zuvor definierte Steuervorrichtung ausgeführt. Das Verfahren umfasst daher ein Auswählen eines Arbeitsmodus aus einer Vielzahl von Modi durch ein Ansteuern des Antennenarrays. Die Vielzahl von Modi umfassen zumindest zwei der folgenden Modi:
- einen ersten Modus, bei dem zumindest zwei Antennenkegel von zumindest zwei Subaperturen überlappen;
- einen zweiten Modus, bei dem zwei Antennenkegel von zumindest zwei Subaperturen benachbart zueinander angeordnet werden, um einen Fächer von Antennenkegeln zu bilden; und
- einen dritten Modus, bei dem zumindest einer der Antennenkegel geschwenkt wird, während ein anderer der Antennenkegel richtungsfest bleibt.

Optional umfasst das Verfahren die Schritte: Bilden von Peilwerte nach einem Amplitudenmonopulsverfahren und umschaltbar nach einem Phasenmonopulsverfahren. Die Peilung bzw. die Peilwerte umfassen Azimutwinkel und/oder Elevationswinkel.

Dieses Verfahren oder zumindest Teile davon kann/können ebenfalls in Form von Anweisungen in Software oder auf einem Computerprogrammprodukt (z.B. auf ein computer-lesbares Speichermedium) implementiert oder gespeichert sein, wobei gespeicherte Anweisungen in der Lage sind, die Schritte nach dem Verfahren auszuführen, wenn das Verfahren auf einem Prozessor läuft. Daher bezieht sich die vorliegende Erfindung ebenfalls auf Computerprogrammprodukt mit darauf gespeichertem Software-Code (Softwareanweisungen), der ausgebildet ist, um eines der zuvor beschriebenen Verfahren auszuführen, wenn der Software-Code durch eine Verarbeitungseinheit ausgeführt wird. Die Verarbeitungseinheit kann jede Form von Computer oder Steuereinheit sein, die einen entsprechenden Mikroprozessor aufweist, der einen Software-Code ausführen kann. Das gilt auch für Realisierungen in programmierbarer Hardware wie FPGA oder dedizierte ASIC (Engl, application-specific intergrated circuit)

Ausführungsbeispiele überwinden die Probleme von konventionellen Antennenanlagen durch eine Ansteuerung phasengesteuerter Antennen (phased arrays) oder zeitgesteuerter Antennen (timed arrays) zur Aufklärung und zur Peilung von Signalquellen. Bei den Signalquellen handelt es sich beispielsweise um zivile oder militärisch-genutzte Objekte (z.B. ein Flugobjekt, eine Bodenstation, eine Mobilfunkantenne), die elektro-magnetische Signale in unterschiedlichen Frequenzen aussenden kann und deren Richtung und/oder Position im Rahmen einer Aufklärung festgestellt werden soll.

Gemäß Ausführungsbeispielen wird das Antennenarray für den Verwendungszweck adaptiv angepasst. So kann das Antennenarray für fliegende Objekt anders konfiguriert werden als für eine ortsfeste Bodenstation (z.B. eine Abschussanlage für Raketen). Die adaptive Anpassung umfasst zumindest einen der folgenden Modi:

| | |
|---|---|
| Modus 1: | Um eine hohe Raumabdeckung (z.B. im Azimut) zu erreichen, werden die Strahlrichtungen der Subaperturen in einem Fächerbeam angeordnet. |
| Modus 2: | Um beispielsweise einen hohen Antennengewinn zu erreichen, |
| | wird eine hohe Strahlbündelung in eine Raumrichtung durchgeführt (z.B. durch eine Summation der einzelnen Signalbeiträge der Subaperturen). |
| Modus 3: | Um eine hohe Raumabdeckung in der Elevation zu erreichen, werden die Strahlrichtungen in der Elevation entsprechend angeordnet (z.B. als Fächer). |
| Modus 4: | eine Kombination einer hohen Azimut-Abdeckung und einer hohen Elevations-Abdeckung. |

Eine Peilung der Emitter (Signalquellen) kann durch eine Auswertung der Amplitudenverhältnisse und der Phasen erfolgen, und zwar in Abhängigkeit der Anordnung der Subaperturen. Beispielsweise können die Subaperturen in einer Zeile angeordnet sein. Ausführungsbeispiele sollen jedoch nicht auf diese Anordnung beschränkt sein. Die Subaperturen können prinzipiell beliebig räumlich verteilt werden. Bei einer zeilenförmigen Anordnung mit einem Fächerbeam (Modus 1) kann die Elevationspeilung durch eine Auswertung der Amplitudenverhältnisse erfolgen (z.B. einem sogenannten Amplitudenmonopulsverfahren). In dem Modus 2 ("hohe Strahlbündelung") kann die Azimutpeilung mit dem sogenannten Phasenmonopuls- Verfahren erfolgen.

Vorteilhafterweise könne Ausführungsbeispielen die Richtwirkung der elektronischen Antenne durch die sogenannte Technik des Phase-Spoiling aufweiten, sodass der Antennenstrahl (die Antennenkeule oder Antennenkegel) weniger fokussiert ist, sondern einen breiteren Raumbereich erfasst.

Weitere Vorteile von Ausführungsbeispielen ergeben sich aus Stellgliedern, die als Phasenschieber oder als ein Realzeitverzögerer (True Time Delay) ausgebildet sein können und ebenfalls adaptiv angepasst werden können.

Die adaptive Anpassung des Antennenarrays kann insbesondere durch Software implementiert sein und erlaubt eine Steuerung entsprechend den Bedürfnissen eines Nutzers.

### KURZBESCHREIBUNG DER FIGUREN

Die Ausführungsbeispiele der vorliegenden Erfindung werden besser verstanden anhand der folgenden detaillierten Beschreibung und den beiliegenden Zeichnungen der unterschiedlichen Ausführungsbeispiele, die jedoch nicht so verstanden werden sollten, dass sie die Offenbarung auf die spezifischen Ausführungsformen einschränken, sondern lediglich der Erklärung und dem Verständnis dienen.
- Fig. 1: zeigt ein elektronisch schwenkbares Antennenarray, welches gemäß Ausführungsbeispielen durch eine Steuervorrichtung in verschiedenen Betriebsmodi angesteuert wird.
- Fig. 2A,2B: zeigen ein Antennenarray mit mehreren benachbarte Subaperturen und veranschaulichen deren Arbeitsmodi.
- Fig. 3: zeigt einen Antennengewinn als Funktion der Frequenz für Ausführungsbeispiele.
- Fig. 4: zeigt ein vereinfachtes Blockschaltbild für eine Schaltungselektronik gemäß Ausführungsbeispielen.
- Fig. 5A,5B: zeigen Performanceanalysen von Ausführungsbeispielen.
- Fig. 6: zeigt ein schematisches Flussdiagramm für ein Verfahren zum Ansteuern eines Antennenarrays gemäß Ausführungsbeispielen

### DETAILLIERTE BESCHREIBUNG

Fig. 1 zeigt ein elektronisch schwenkbares Antennenarray 100, welches gemäß Ausführungsbeispielen durch eine Steuervorrichtung 50 in verschiedenen Betriebsmodi angesteuert wird. Das Antennenarray 100 umfasst mehrere benachbarte Subaperturen 110, 120, 130, 140 mit jeweils einer Vielzahl von Antennenelementen (nicht zu sehen). Jede Subapertur 110, 120, 130, 140 ist ausgebildet, um nur einen schwenkbaren Antennenkegel 210, 220, 230, 240 zu erzeugen. Die Steuervorrichtung 50 ist ausgebildet, um selektiv die folgenden Modi für das Antennenarray 100 selektiv zu steuern:
- einen ersten Modus M1, bei dem zumindest zwei Antennenkegel 210, 220 von zumindest zwei Subaperturen 110, 120, 130, 140 (z.B. vollständig) überlappen;
- einen zweiten Modus M2, bei dem zumindest zwei Antennenkegel 210, 220, 230, 240 von zumindest zwei Subaperturen 110, 120, 130, 140 benachbart zueinander angeordnet werden, um einen Fächer von Antennenkegeln 210, 220, 230, 240 zu bilden;
- einen dritten Modus M3, bei dem zumindest einer der Antennenkegel 210, 220, 230, 240 schwenkbar ist, während ein anderer der Antennenkegel 210, 220, 230, 240 richtungsfest bleibt.

Die Antennenkegel 210, 220, ... können wieder die Hauptkeulen der Antennencharakteristik sein, die durch die Subaperturen 110, 120, ... mit ihrer Vielzahl von Antennenelementen erzeugt werden. Die drei Modi M1, M2, M3 können zu verschiedenen Zeitpunkten genutzt werden, sie können aber auch parallel umgesetzt werden. Das gezeigte Antennenarray 100 hat beispielhaft vier Subaperturen 110, 120, 130, 140, von denen beliebige zwei Subaperturen in einem beliebigen Modus der drei Modis betrieben werden können, während die verbleibenden zwei in einem anderen Modus (z.B. aus den drei Modi) betrieben werden können. Es versteht sich, dass das Antennenarray auch durch mehr als vier Subaperturen oder einen Array (mit Zeilen und Spalten) von Subaperturen gebildet werden kann.

**Fig. 2A** zeigt beispielhaft ein elektronisch schwenkbares Array mit mehreren benachbarte Subaperturen 110, 120, 130, 140, die jeweils eine Vielzahl von Antennenelementen 111, 121, 131, 141 (Strahler) umfassen, wobei jede Subapertur 110, 120, 130, 140 in der Lage ist, einen schwenkbaren Antennenkegel 210, 220, 230, 240 mit einem gewünschten Öffnungswinkel (Strahlbreite) zu erzeugen basierend auf einer Ansteuerung durch die Steuervorrichtung 50 zu schwenken (siehe Fig. 1).

Beispielhaft sind vier Subaperturen, eine erste Subapertur 110, eine zweite Subapertur 120, eine dritte Subapertur 130 und eine vierte Subapertur 140, in Form einer Zeile gezeigt. Die Subaperturen 110, 120, ... selbst bilden einen Array von aktiven Antennenelementen 111, 112, ..., um die herum neutrale Antennenelemente 150 angeordnet sind. Somit hat gemäß Ausführungsbeispielen jedes aktive Antennenelement 111, 112, ... zumindest ein Nachbar-Antennenelement zu jeder Seite. Auf diese Weise verhalten sich die aktiven Antennenelemente 111, 112, ... gleich und die Antennencharakteristik wird verbessert (homogener).

Es versteht sich, dass die Anzahl von Antennenelementen 111, 112, ... und die Aufteilung der Subaperturen 110, 120, ... beliebig gewählt werden kann und an die konkreten Bedürfnisse angepasst werden kann. Zum Beispiel kann jede Subapertur 110, 120, ... ein Array von 32 (aktiven) Antennenelementen 111, 112, ... aufweisen, so dass insgesamt 128 (aktive) Antennenelemente 111, 112, ... vorhanden sein können, wobei diese Zahl beliebig änderbar ist.

Ebenso kann der Abstand der Antennenelemente 111, 121, ... entsprechend den Anforderungen gewählt werden. So kann zur Erzielung eines hohen Schwenkbereiches der Antennenkegel 210, 220, ... im Azimut von beispielsweise +/- 60° und bei einer oberen Nutzfrequenz von 18 GHz ein Abstand der Antennenelemente (Gridabstand) im Azimut von ca. 8,5 mm betragen. Damit kann sichergestellt werden, dass entsprechende Nebenkeulen der Antennencharakteristik effizient über den gesamten Schwenkbereich unterdrückt werden. Für einen Schwenkbereich in der Elevation mindestens 20°, kann der Abstand der Antennenelemente 111, 121, ... in der Elevation von ca. 11 mm gewählt werden. Gemäß Ausführungsbeispielen ist der Öffnungswinkel in der Elevation nicht zu klein gewählt und sollte beispielsweise mindestens 25° betragen.

Der Azimutwinkel kann beispielsweise in Richtung der zeilenförmigen Anordnung des Arrays aus der Fig. 2A gemessen werden und die Elevation wäre dann senkrecht dazu. Das heißt, der Elevationswinkel kann in der Ebene, die senkrecht zur zeilenförmigen Anordnung verläuft, gemessen werden. Es versteht sich aber, dass das Antennenarray 100 beliebig ausgerichtet sein kann.

Die Steuervorrichtung 50 mit der dazugehörigen Elektronik für das Antennenarray 100 kann auf einer rückwärtigen Seite des Antennenarrays 100 untergebracht werden.

**Fig. 2B** veranschaulicht Ausführungsbeispiele für die unterschiedlichen Modi, in die das Antennenarray 100 aus der Fig. 2A basierend auf einer Ansteuerung durch die Steuervorrichtung 50 betrieben werden kann.

Ein Modus (a) umfasst eine maximale Strahlbündelung in eine Blickrichtung, d.h. alle vier Antennenkegel 210, 220, ... sind in die gleiche Richtung ausgerichtet und können zusammen geschwenkt werden. In diesem Modus (a) kann eine Azimut-Peilung inhärent vorgenommen werden, beispielsweise über ein Phasenmonopulverfahren.

In einem Modus (b) werden zumindest zwei Antennenkegel 210, 220 unabhängig voneinander in verschiedene Blickrichtungen ausgerichtet. Beispielweise kann die erste Subapertur 110 und die zweite Subapertur 120 überlappend einen ersten Antennenkegel 210 bilden, der z.B. schwenkbar sein kann (Scann-Modus). In gleicher Weise kann die dritte Subapertur 130 und die vierte Subapertur 140 überlappend einen dritten Antennenkegel 230 bilden, der z.B. auf ein Beobachtungsobjekt dauerhaft ausgerichtet sein kann. In diesem Modus kann eine Azimut-Peilung inhärent vorgenommen werden, da jeder Antennenkegel 210, 230 durch zwei benachbarte Subaperturen 110, 120 bzw. 130, 140 gebildet wird. Zur Peilung kann das Phasenmonopulsverfahren für den ersten Antennenkegel 210 oder für den zweiten Antennenkegel (überlappt mit ersten Antennenkegel 210) unabhängig voneinander genutzt werden kann.

Gemäß weiteren Ausführungsbeispielen kann das Scannen und Erfassen einer festen Position auch vertauscht werden, d.h. der dritte Antennenkegel 230 kann auch ein Scannen durchführen und die feste Position kann auch durch den ersten Antennenkegel 210 erfasst werden.

In einem Modus (c) werden alle vier Antennenkegel 210, 220, 230, 240 als ein Fächer aufgespannt, so dass jede Subapertur 110, 120, 130, 140 in diesem Modus einen anderen Winkelbereich des Beobachtungsgebietes abdeckt. Der gezeigte Fächer kann beispielsweise im Azimut (in einer horizontalen Ebene) aufgespannt werden und in der Elevation (z.B. vertikalen Richtung) geschwenkt werden, um so eine Peilung im Azimut zu ermöglichen, wobei eine große instantane Raumabdeckung hinsichtlich des Azimuts, in welchem der Fächer beispielhaft aufgespannt ist, möglich ist. Zur Peilung im Azimut kann wieder ein Amplitudenmonopulsverfahren genutzt werden.

In einem Modus (d) werden zwei Antennenkegel 210, 230 unabhängig voneinander in verschiedene Blickrichtungen ausgerichtet, wobei wie beim Modus (b) die erste Subapertur 110 und die zweite Subapertur 120 überlappend den ersten Antennenkegel 210 bilden und die dritte Subapertur 130 und die vierte Subapertur 140 überlappend den dritten Antennenkegel 230 bilden (wie auch im Modus (b) oben).

Gemäß Ausführungsbeispielen kann neben einer Peilung auch eine Polarisation der empfangenen Signale gemessen werden.

Zusammenfassend kann somit festgestellt werden, dass das Antennenarray 100 gemäß Ausführungsbeispielen ein Interferometer als auch drehende Antennen durch entsprechende Ansteuerungen ersetzen kann.

**Fig. 3** veranschaulicht einen Antennengewinn als Funktion der Frequenz für Ausführungsbeispiele im Vergleich zu konventionellen Antennenanordnungen. Konkret zeigt ein erster Graph 310 den Antennengewinn des beispielhaften Antennenarray 100 mit vier Subaperturen 110, 120, 130, 140. Ein zweiter Graph 320 zeigt einen Antennengewinn einer konventionellen Antenne mit nur einer (Sub)-Apertur. Ein dritter Graph 330 zeigt einen Antennengewinn einer konventionellen Spiral-Antenne.

Es ist offensichtlich, dass der Antennengewinn des Antennenarrays 100 mit vier Subaperturen 110, 120 ... , wie sie gemäß Ausführungsbeispielen umgesetzt werden, deutlich oberhalb der Antennengewinne liegt, wie sie mit einer Spiralantenne (siehe dritten Graph 330) bzw. mit einem Antennenarray mit nur einer Subapertur erreichbar sind (siehe zweiten Graph 320). Für die Gewinnbetrachtung in dieser Darstellung wurde bereits der 2 dB-Verlust der Impedanzanpassung und der Scanablage berücksichtigt.

**Fig. 4** zeigt beispielhaft ein vereinfachtes Blockschaltbild für eine RF-Schaltungselektronik, wie sie gemäß Ausführungsbeispielen genutzt werden kann, um das Antennenarray 100 anzusteuern. Das Blockschaltbild der Fig. 4 umfasst wiederum vier Subaperturen 110 (hier Q1), 120 (hier Q2), 130 (hier Q3), 140 (hier Q4), wobei jede Subapertur eine Vielzahl von Antennenelementen 111 aufweist, die pro Antennenzelle unterteilt sind nach vertikaler und horizontaler Polarisation. Die Ansteuerelektronik umfasst einen Umschalter 410, der zwischen den Polarisationen umschalten kann bzw. eine Polarisation beim Empfang auswählt. Daran anschließend ist ein Verstärker 420 vorgesehen, der die eingehenden Signale verstärkt. Diese Schaltungselemente können auf einer ersten Schaltungsträger PCA1 realisiert sein. Auf einen zweiten Schaltungsträger PCA2 können dementsprechend weitere Schaltelemente vorhanden sein. Diese umfassen einen Korrekturverstärker 430 (z.B. um einen Abfall im Antennengewinn auszugleichen) und einen Echtzeitverzögerer 440 (sogenannter true time delay), der genutzt werden kann, um die Phasenlager adaptiv für die Antennenelemente 111 anzupassen. Über die Echtzeitverzögerer 440 wird somit die Blickrichtung eingestellt, was unabhängig von der Frequenz geschieht. Diese Schaltungselemente können für jedes der vorhandenen Antennenelemente ausgebildet sein (z.B. 32-fach). Die Signalbeiträge der Antennenelemente 111 werden über analoge Kombinierer 450 aufsummiert, um eine Subapertur zu bilden. Ein weiterer Verstärker 460 verstärkt nochmals die aufsummierten Signalwerte, bevor sie nach einem weiteren Kombinierer 470 als Ausgabewerte OutQ1, OutQ2, OutQ3, OutQ4 ausgegeben werden.

Die Kette der Verstärker bestimmen die Rauschzahl, kompensieren den Frequenzgang und frischen den Pegel auf.

Die vier Quadranten Q1, Q2, Q3, Q4 (Subaperturen 110, 120, 130, 140) sind unabhängig einstellbar, was die Multi-Mode-Fähigkeit garantiert. Die beiden Schaltungsträger PCA1, PCA2 können übereinander angeordnet werden. Dazwischen können Metalllagen vorhanden sein, die beispielweise eine Kühlung der vorhandenen Elektronik bereitstellen. Auf diese Weise wird ein sehr flacher Aufbau über eine planare Anordnung erreicht.

Es versteht sich, dass das Blockschaltbild aus der Fig. 4 nur ein prinzipieller, sehr einfacher Aufbau ist. Die tatsächliche Schaltung kann deutlich komplexer ausgebildet sein.

**Fig. 5A** und **5B** zeigen Performance Analysen. **Fig. 5A** zeigt eine Abhängigkeit der elektrischen Verstärkung von der Frequenz (Graph 510) und eine Abhängigkeit der Rauschzahl (noise figure) von der Frequenz (Graph 520). Die Antennenelemente 111 wurden hier nicht berücksichtigt. Somit ist ersichtlich, dass über einen weiten Frequenzbereich das Signalrauschverhältnis sehr gut ist. Ein großer "Gain Slope" der Echtzeitverzögerer 440 kann partiell kompensiert werden.

**Fig. 5B** zeigt den Signalgewinn mit einem Antennenelement. Der Gewinn-Verlauf 530 des Einzelstrahlers zeigt einen nahezu gleichmäßigen Verlauf, wie es die Linie 540 andeuten soll (+/- 3dB im Bereich zwischen 3 und 18 GHz).

**Fig. 6** zeigt ein schematisches Flussdiagramm für ein Verfahren zum Ansteuern eines elektronisch schwenkbarem Antennenarrays 100 wie es zuvor beschrieben wurde. Das Verfahren umfasst:
Auswählen S110 eines ersten Modus, bei dem zumindest zwei Antennenkegel von zumindest zwei Subaperturen überlappen; oder
Auswählen S120 eines zweiten Modus, bei dem zwei Antennenkegel von zumindest zwei Subaperturen benachbart zueinander angeordnet werden, um einen Fächer von Antennenkegeln zu bilden; oder
Auswählen S130 eines dritten Modus, bei dem zumindest einer der Antennenkegel geschwenkt wird, während eine anderer der Antennenkegel richtungsfest bleibt.

Es versteht sich, dass das Antennenarray 100 in der Lage ist, mehrere oder alle Modi umzusetzen, aber für eine bestimmte Situation ein geeigneter Modus von der Vielzahl der verfügbaren Modi ausgewählt wird.

Optional umfasst das Verfahren weiter:
Bilden S115 von Peilwerte nach einem Phasenmonopulsverfahren für den ersten Modus M1,
Bilden S125 von Peilwerte nach einem Amplitudenmonopulsverfahren für den zweiten Modus M2,
Bilden S135 von Peilwerte nach einem (auch kombinierten Verfahren) aus Ampltuden- und Phasenmonopuls für den dritten Modus M3,
wobei die Peilwerte Azimutwinkel und/oder Elevationswinkel umfassen.

Das Verfahren kann ebenfalls Computer-implementiert sein, d.h. es kann durch Anweisungen umgesetzt sein, die auf einem Speichermedium gespeichert sind und in der Lage sind, die Schritte des Verfahrens auszuführen, wenn es auf einem Prozessor läuft. Die Anweisungen umfassen typischerweise eine oder mehrere Anweisungen, die auf unterschiedliche Art auf unterschiedlichen Medien in oder peripher zu der Steuervorrichtung 50 mit einem Prozessor gespeichert sein können, die, wenn sie gelesen und durch die Steuervorrichtung 50 ausgeführt werden, die Steuervorrichtung 50 dazu veranlassen, Funktionen, Funktionalitäten und Operationen auszuführen, die zum Ausführen eines Verfahrens gemäß Ausführungsbeispielen notwendig sind.

Es versteht sich, dass alle zuvor beschriebenen Funktionen der Steuervorrichtung oder des Antennenarrays als weitere optionale Verfahrensschritte ausgebildet sein können. Außerdem versteht es sich, dass die Reihenfolge der Nennung von Schritten nicht notwendigerweise eine Reihenfolge bei der Ausführung der Verfahrensschritte ist. Die Schritte können auch in einer anderen Reihenfolge ausgeführt werden bzw. es wird nur ein Teil der Verfahrensschritte ausgeführt

Die in der Beschreibung, den Ansprüchen und den Figuren offenbarten Merkmale der Erfindung können sowohl einzeln als auch in beliebiger Kombination für die Verwirklichung der Erfindung wesentlich sein.

### BEZUGSZEICHENLISTE

- 50: Steuervorrichtung
- 100: elektronisch schwenkbares Antennenarray
- 110, 120: Subaperturen
- 111, 112, 121: Antennenelemente (Strahler)
- 210,220: schwenkbare Antennenkegel
- 410: Umschalter
- 420, 460: Verstärker
- 430: Korrekturverstärker
- 440: Echtzeitverzögerer
- 450,470: Kombinierer
- Q1, Q2,Q3,Q4: Quadranten Q1, Q2, Q3, Q4 (Subaperturen 110,120,130,140)
- PCA1, PCA2: Schaltungsträger
- M1, M2, M3: Betriebsmodi

## Patentansprüche

1. Steuervorrichtung (50) für ein elektronisch schwenkbares Antennenarray (100), das Antennenarray (100) umfasst mehrere benachbarte Subaperturen (110, 120, ...) mit jeweils einer Vielzahl von Antennenelementen (111, 112, 121, 122, ...), wobei jede Subapertur (110, 120, ...) ausgebildet ist, um einen schwenkbaren Antennenkegel (210, 220, ...) zu erzeugen, und die Steuervorrichtung (50) ausgebildet ist, um selektiv die folgenden Modi zu steuern:
einen ersten Modus (M1), bei dem zumindest zwei Antennenkegel (210, 220) von zumindest zwei Subaperturen (110, 120) überlappen;
einen zweiten Modus (M2), bei dem zwei Antennenkegel (210, 220) von zumindest zwei Subaperturen (110, 120) benachbart zueinander angeordnet werden, um einen Fächer von Antennenkegeln (210, 220) zu bilden; und
einen dritten Modus (M3), bei dem zumindest einer der Antennenkegel (210, 220) geschwenkt wird, während eine anderer der Antennenkegel (210, 220) richtungsfest bleibt.

2. Steuervorrichtung (50) nach Anspruch 1, wobei im ersten Modus alle Antennenkegel (210, 220) überlappen und gemeinsam schwenkbar sind.

3. Steuervorrichtung (50) nach Anspruch 1 oder Anspruch 2, wobei im zweiten Modus (M2) alle Antennenkegel (210, 220) fächerförmig nebeneinander angeordnet sind.

4. Steuervorrichtung (50) nach Anspruch 3, wobei im zweiten Modus (M2) alle Antennenkegel (210, 220) fächerförmig nebeneinander angeordnet sind und die fächerförmige Anordnung als Fächer schwenkbar ist.

5. Steuervorrichtung (50) nach einem der Ansprüche 1 bis 4, wobei zumindest zwei der benachbarten Subaperturen (110, 120) vorgesehen sind, um im Amplitudenmonopulsverfahren eine Peilung durchzuführen,
und wobei die Steuervorrichtung (50) ausgebildet ist, um im zweiten Modus (M2) mittels der zumindest zwei benachbarten Subaperturen (110, 120) eine Peilung im Amplitudenmonopulsverfahren durchzuführen.

6. Steuervorrichtung (50) nach einem der Ansprüche 1 bis 5, wobei zumindest zwei der benachbarten Subaperturen (110, 120) in der Lage sind, um im Phasenmonopulsverfahren eine Peilung durchzuführen,
und wobei die Steuervorrichtung (50) ausgebildet ist, um im ersten Modus (M1) mittels der überlappenden Antennenkegel (210, 220) eine Peilung im Phasenmonopulsverfahren durchzuführen.

7. Steuervorrichtung (50) nach einem der Ansprüche 1 bis 6, wobei das Antennenarray (100) konfigurierbare Phasenschieber und/oder konfigurierbare Echtzeitverzögerer (440) aufweist, um Phasenlagen von Antennensignalen von der Vielzahl von Antennenelementen (111) einzustellen,
und wobei die Steuervorrichtung (50) ausgebildet ist, um eine oder mehrere der schwenkbaren Antennenkegel (210, 220) durch ein Phasen-Spoiling aufzuweiten.

8. Steuervorrichtung nach einem der Ansprüche 1 bis 7, wobei die Antennenelemente (111, 121) ausgebildet sind, um Radarsignale verschiedener Polarisationen zu empfangen, wobei zugehörigen Umschalter (410) eine Auswahl aus den verschiedenen Polarisationen ermöglichen,
und wobei die Steuervorrichtung (50) ausgebildet ist, um zwischen den verschiedenen Polarisationen zu schalten.

9. Elektronisch-schwenkbares Antennenarray (100) umfassend:
mehrere benachbarte Subaperturen (110, 120, 130, 140), die jeweils eine Vielzahl von Antennenelementen (111, 121) umfassen, wobei jede Subapertur (110, 120) ausgebildet ist, um einen schwenkbaren Antennenkegel (210, 220) zu erzeugen; und
eine Steuervorrichtung (50) nach einem der Ansprüche 1 bis 8.

10. Antennenarray (100) nach Anspruch 9, wobei alle benachbarten Antennenelemente (111, 121) einen vorbestimmten Abstand aufweisen.

11. Antennenarray (100) nach Anspruch 9 oder Anspruch 10, welches zumindest für einige Antennenelemente (111, 121) eine oder mehrere der folgendes zugehörigen Komponenten aufweist:
- Echtzeitverzögerer (440),
- Phasenschieber,
- Umschalter (410) für verschiedene Polarisationen.

12. Verfahren zum Ansteuern eines elektronisch schwenkbarem Antennenarrays (100) nach einem der Ansprüche 9 bis 11 mittels einer Steuervorrichtung (50) nach einem der Ansprüche 1 bis 8, das Verfahren umfasst ein Auswählen eines Arbeitsmodus aus einer Vielzahl von Modi (M1, M2, M3) durch ein Ansteuern des Antennenarrays (100) und die Vielzahl von Modi (M1, M2, M3) Folgende umfassen:
einen ersten Modus (M1), bei dem zumindest zwei Antennenkegel (210, 220) von zumindest zwei Subaperturen (110, 20) überlappen;
einen zweiten Modus (M2), bei dem zwei Antennenkegel (210, 220) von zumindest zwei Subaperturen (110, 120) benachbart zueinander angeordnet werden, um einen Fächer von Antennenkegeln (210, 220) zu bilden; und
einen dritten Modus (M3), bei dem zumindest einer der Antennenkegel (210, 220) geschwenkt wird, während eine anderer der Antennenkegel (210, 220) richtungsfest bleibt.

13. Verfahren nach Anspruch 12, das weiter Folgendes umfasst:
Bilden (S115) von Peilwerte nach einem Amplitudenmonopulsverfahren, oder
Bilden (S125) von Peilwerte nach einem Phasenmonopulsverfahren,
wobei die Peilwerte Azimutwinkel und/oder Elevationswinkel umfassen.

14. Computerlesbares Speichermedium mit darauf gespeicherten Anweisungen, die ausgebildet sind, um das Verfahren nach Anspruch 12 oder Anspruch 13 auszuführen, wenn die Anweisungen auf einer Datenverarbeitungseinheit ausgeführt werden.
